# EUROPÄISCHE PATENTSCHRIFT

(11) **EP 0 591 470 B1**
(45) Veröffentlichungstag und Bekanntmachung des Hinweises auf die Patenterteilung: **28.06.1995**
(21) Anmeldenummer: 92917529.7
(22) Anmeldetag: 14.08.1992
(51) Int. Cl.: D04B 25/06, D04B 27/06

(54) **VORRICHTUNG ZUM EINSPANNEN UND FÜHREN VON HÄKELNADELN FÜR EINE HÄKELMASCHINE**
DEVICE FOR CLAMPING HOOK NEEDLES FOR A CROCHETING MACHINE
DISPOSITIF POUR LE SERRAGE ET GUIDAGE D'AIGUILLES A CROCHET POUR UN METIER A CROCHETER

(30) Priorität: 24.09.1991 DE 4131809
(43) Veröffentlichungstag der Anmeldung: 13.04.1994
(73) Patentinhaber: Berger GmbH, D-91757 Treuchtlingen (DE)
(72) Erfinder: BERGER, Johann, D-7077 Alfdorf (DE); SCHÜLEIN, Fritz, D-8830 Treuchtlingen (DE)
(74) Vertreter: Schroeter, Helmut
(86) Internationale Anmeldenummer: EP9201865
(87) Internationale Veröffentlichungsnummer: WO9306288

(56) Entgegenhaltungen:
- EP-A- 0 110 271
- EP-A- 0 244 656
- DE-A- 2 439 464
- GB-A- 686 354
- US-A- 4 683 727

## Beschreibung

Die Erfindung bezieht sich auf eine Vorrichtung zum Einspannen und Führen von Häkelnadeln, insbesondere Zungennadeln, Spitzennadeln und die unter Fachleuten "Patentnadeln" genannten Häkelnadeln. Die Vorrichtung soll anwendbar sein, allgemein bei Häkelmaschinen, insbesondere bei Häkelgalonmaschinen (crotchet galloon machines). Aus der Schrift EP-B1-0 110 271 (BERGER) ist eine Vorrichtung zum Einspannen von Häkelnadeln bekannt, die dort aber nicht mit einem an sich bekannten Abschlagkamm, sondern mit einer Abschlagschiene mit einer oberen freien, geraden Kante zusammenarbeitet. Andererseits ist eine spezielle Ausführungsform von Unterteil und Klemmdeckel einer Einspannvorrichtung für Häkelnadeln aus der Schrift EP-A-0 244 656 (BERGER) bekannt. Dort werden die Nadelschäfte in rechteckige Nuten von Unterteil und Klemmdeckel eingesetzt, zwischen denen rechteckige Stege verbleiben.

Durch die vorliegende Erfindung soll eine Einspannvorrichtung geschaffen werden, die es gestattet, Häkelnadeln so einzuspannen und zu führen, daß eine bisher nicht erreichbare, besonders feine Teilung möglich wird, nämlich mindestens 12, insbesondere 14, jedoch auch mehr Nadeln je cm Maschinenbreite. Es erwies sich als unzweckmäßig, im Querschnitt rechteckige Nuten in dieser hohen Feinheit einzufräsen. Ein Problem war dabei die Erzielung der notwendigen Präzision. Andererseits erwies es sich als unzweckmäßig, mit einer Abschlagschiene mit gerader Oberkante zu arbeiten. Es war vielmehr nötig, die Nadelschäfte zu führen, um zu verhindern, daß von den zugehörigen Lochnadeln die Kettfäden um verkehrte oder je zwei Häkelnadelköpfe geführt werden. Darüber hinaus waren Maßnahmen nötig, um zu erreichen, daß auch bei der hohen erwünschten Feinheit die gegenseitigen Abstände der Längsfäden eines zu häkelnden Bandes od. dgl. bei der Maschenbildung genau eingehalten werden.

Die obengenannte Aufgabe wird durch die Merkmale des kennzeichnenden Teils von Anspruch 1 insbesondere dadurch gelöst, daß die Nadelbetten V-Form haben, daß der Abschlagkamm Zinken in V-Form aufweist, und daß die Klemmvorrichtung und Halteschiene des Abschlagkammes so ausgebildet und angeordnet sind, daß der rechte Rand der Klemmvorrichtung bis dicht an die Zinken des Abschlagkammes heranzuführen ist. Auf diese Weise lassen sich überraschender Weise Bänder, insbesondere elastische Bänder häkeln, deren Längsfäden auch bei einer Teilung von insbesondere 14 je cm Maschinenbreite gleiche gegenseitige Abstände haben, so daß ein sehr gleichmäßig aussehendes Band erzeugt werden kann.

Ferner werden die Probleme der Einspannung und Führung der Häkelnadeln auf einwandfreie Weise gelöst. Als wesentlich für die hohe Präzision bei der Herstellung der Nuten der Klemmvorrichtung und der präzisen Einspannung der Nadelschäfte erwies sich die V-artige Anordnung der Wandflächen der Nuten (Nadelbetten).

Dadurch, daß die Klemmvorrichtung bis sehr dicht an die Zinken des Nadelkammes herangeführt werden kann, wirkt sich die Lagerung der Häkelnadeln innerhalb der Klemmvorrichtung auch auf den Teil der Häkelnadeln aus, der im Betrieb über die Zinken ins Freie vorsteht.

### Weiterbildungen der Erfindung

Nach Anspruch 2 lassen sich die mit Zinken versehenen Teile in einer nach oben offenen Nut des Abschlagkammes unterbringen, wodurch eine hohe Präzision der gegenseitigen Abstände der Zinken erzielbar ist.

Schließlich können die Schäfte der Häkelnadeln andere als die gebräuchlichen Querschnittsformen haben. Sie können insbesondere gemäß Anspruch 6 oben und unten je eine spitze Kante oder gemäß Anspruch 7 eine abgerundete Kante haben.

Ausführungsbeispiele mit weiteren Merkmalen der Erfindung werden im folgenden anhand der Zeichnungen beschrieben.
- Fig. 1 und 2: zeigen in Seitenansicht einen Satz Häkelwerkzeuge einer Galonhäkelmaschine in zwei extremen Betriebsstellungen.
- Fig. 3: ist ein lotrechter Teilquerschnitt in der Ebene IV-IV in Fig. 2 durch die dort dargestellte Klemmvorrichtung und eingespannte Häkelnadeln verschiedener Querschnittsformen.
- Fig. 4: zeigt in Seitenansicht von rechts einen der in Fig. 2 dargestellten Abschlagkämme mit dreieckigen Zinken, jedoch ohne Häkelnadeln.
- Fig. 5: ist ein Querschnitt durch den Abschlagkamm nach Fig. 4.
- Fig. 6: zeigt eine andere Ausführungsform von Zinken eines Abschlagkammes.
- Fig. 7 und 8: sind Querschnitte durch zwei verschiedene Ausführungsformen von Häkelnadeln.

Fig. 1 und 2 zeigen eine Anordnung von Häkelwerkzeugen ähnlich der nach Fig. 1 der europäischen Patentschrift 0 110 271 (BERGER). Man erkennt in Fig. 1 und 2 eine von mehreren in eine Klemmvorrichtung 12 eingespannten Häkelnadeln 10 mit einem Schaft 10a und einem Kopf 10b, sowie eine Lochnadel 2 aus einer Gruppe nebeneinander an einer Lochnadelschiene 3 angeordneter Lochnadeln, die zur Zuführung von Kettfäden 4 dienen. Ein Fadenkamm 6 dient zur Zuführung einer Gruppe elastischer Fäden 8. Schußfadenführer 14 und 15, die quer zur Zeichenebene bewegt werden, dienen zur Zuführung von Schußfäden 17 und 18. Das durch Maschenbildung gefertigte elastische Band 22 wird in Richtung des Pfeils 26 nach unten abgezogen.

Diese Anordnung läßt sich unter anderem zur Herstellung elastischer Bänder mit Häkelspitze verwenden.

Eine in Fig. 1 und 2 links dargestellte Klemmvorrichtung 12 für die Schäfte 10a der Häkelnadeln ist in bekannter Weise an einer Nadelbarre 25 befestigt und mit dieser nach links und rechts bewegbar. Fig. 2 zeigt die linke Endstellung, Fig. 1 die rechte. Die Klemmvorrichtung 12 hat einen Klemmdeckel 29 und einen Unterteil 27, die beide mit Hilfe von Schraubbolzen 19 zum Einspannen der Häkelnadeln aneinanderzudrücken sind.

Fig. 3 ist ein Teilquerschnitt der Klemmvorrichtung in einer Ebene VI-VI in Fig. 2. In Klemmdeckel 29 und Unterteil 27 sind, einander exakt gegenüberliegend, dicht nebeneinander V-förmige Nuten 73 bzw. 74 mit schrägen Wandflächen 78 gefräst. Die Nuten verlaufen über die ganze in Figur 2 erkennbare Breite von Klemmdeckel und Unterteil und haben alle die gleiche Form und Breite. In Fig. 3 ist nur ein Teil der Nuten dargestellt. Die Gruppe der Nuten hat man sich nach rechts ergänzt zu denken.

In Figur 3 rechts ist eine Gruppe von Schäften 10a1 von Häkelnadeln dargestellt, die oben und unten je eine spitze Kante 89 (Figur 7) haben, (bevorzugte Form). Links in Figur 3 ist ein einzelner Schaft 10a2 dargestellt, der eine andere Querschnittsform hat, nämlich abgerundete Ober- und Unterseiten. Es werden jeweils nur Nadeln einer einzigen Querschnittsform eingesetzt.

Bei einer 14er-Teilung beträgt jede Einheit E in Fig. 3 aus Nadel und zugehörigem Zwischenraum 0,71 mm. Damit die Kettfäden 4 und die elastischen Fäden 8 sowie ihre Knoten zwischen benachbarten Häkelnadeln hindurchgeführt werden können, sind Zwischenräume von 0,33 mm erforderlich. Damit verbleibt für die Häkelnadeln eine Breite von 0,38 mm.

Für eine 15er-Teilung und noch feinere Teilungen gilt Entsprechendes.

Zur Erzielung gröberer Teilungen, als in Figur 3 rechts dargestellt, können die Nadeln nur in jedes zweite, dritte, vierte usw. Nutpaar gesetzt werden.

Die Anordnung mit dreieckigen Nuten ermöglicht es einerseits, Nuten sehr dicht nebeneinander einzufräsen, was für die erwünschte hohe Teilung erforderlich ist, andererseits einzelne Nadeln nach Lösen der Verschraubung der Klemmvorrichtung herauszuziehen und durch neue zu ersetzen, wobei die übrigen Nadeln in ihrer bisherigen Position unverändert liegen bleiben.

Wie Fig. 1 und 2 zeigen, werden Klemmdeckel 29 und Unterteil 27 durch Schraubbolzen 19 gegeneinander gepreßt. Durch nicht dargestellte, aber bekannte Mittel wird dafür gesorgt, daß sich der Klemmdeckel 29 nicht gegenüber dem Unterteil 27 in waagerechter Richtung (rechts-links in Figur 3) verschieben kann, so daß eine Schiefstellung der Nadelschäfte sicher vermieden wird.

Figur 1 und 2 zeigen eine maschinenfest angeordnete Haupttraverse 21, an der ein Abschlagkamm 20 befestigt ist. Zum Abschlagkamm gehört eine plattenartige Halteschiene 23, die sich in Richtung der Maschinenbreite erstreckt und lotrecht steht. Wie in Fig. 1 und 2 dargestellt ist, ist von oben her in die Halteschiene eine Nut 23a gefräst.

In Fig. 1 und 2 rechts vom Abschlagkamm 20 ist eine Rückhalteschiene 24 angeordnet, und zwar so, daß zwischen beiden Platz zum Abziehen der fertig gehäkelten elastischen Bänder 22 bleibt.

Bei Verwendung sehr dünner Häkelnadeln 10 ist es wichtig, daß die Klemmvorrichtung 12 möglichst dicht an die Zinken 86 des Abschlagkammes 20 geführt werden kann, damit der aus der Klemmvorrichtung vorstehende Teil der Häkelnadeln möglichst kurz wird. Um dies zu ermöglichen, haben die Halteschiene 23 einerseits und der Unterteil 27 der Klemmvorrichtung andererseits zueinander passende Ausnehmungen, z.B. Abschrägungen 77 bzw. 76. Wie Fig. 1 zeigt, läßt sich so die Klemmvorrichtung bis dicht an die Zinken 86 heranführen.

Dazu passend ist die Einspannlänge der Häkelnadel-Schäfte so gewählt, daß die Köpfe 10b der Häkelnadeln so weit nach links zurückgezogen werden können, daß sie nur noch um etwa 2 mm aus den Führungsräumen zwischen den Zinken 86 vorstehen (Figur 2). In dieser Position werden die gebildeten Maschen abgeschlagen. Dadurch, daß die freistehenden Nadelteile sehr präzise geführt sind, wird die Verwendung sehr dünner Häkelnadeln von 0,38 mm Breite und weniger ermöglicht. Andererseits werden die gegenseitigen Abstände der Nadelköpfe beim Abschlagen sehr genau eingehalten. So ergibt sich ein gutaussehendes Band, bei dem die Abstände zwischen den elastischen Fäden 8 keine sichtbaren Unterschiede haben.

Fig. 4 und 5 zeigen die Ausbildung eines Abschlagkammes 80. Gleiche Teile wie in Fig. 1 und 2 sind hier mit denselben Bezugszeichen versehen, so die Halteschiene 23 mit einer z. B. durch Fräsen hergestellten Nut 23a. In diese Nut werden nebeneinander dünne Platten 82 eingesetzt und durch Kleben befestigt. Jede Platte hat oben dreieckige Zinken 86 (mit schrägen Wandflächen 85) von der gleichen Größe und Form wie die Zinken, die sich nach Figur 3 zwischen den Nadelbetten 73 und 74 ergeben. Jede Platte 82 hat eine größere waagerechte Länge als in Fig. 4 dargestellt, so daß eine Gruppe gemeinsam zum Häkeln eines Bandes zusammenwirkender Nadeln von einer einzigen Platte geführt werden kann.

Passend zu dieser Dreieckform der Zinken und Rinnen können Nadeln verwendet werden, deren Schäfte 10a1 oben und unten je eine spitze Kante 89 haben, wie es Fig. 7 zeigt.

Die Platten 82 bestehen z. B. aus Messing. Auch Kupfer, Bronze oder ein passender Kunststoff können verwendet werden, so daß sich möglichst wenig Reibung zwischen den Rinnen 84 und den aus Stahl bestehenden Häkelnadeln 10 ergibt.

Die gegenseitige Höhenlage der Häkelnadeln 10 und der Rinnen 84 nach Figur 4 und 5 wird so justiert, daß im Betrieb die Unterkanten der Nadeln sich frei innerhalb der Rinnen hin und her bewegen. Infolgedessen berühren die Häkelnadeln die Wände der Rinnen 84 nur gelegentlich, wenn eine Korrektur erforderlich ist. Auf diese Weise wird die Reibung auf ein Mindestmaß herabgesetzt.

Die Nadelbetten 73 und 74 (Fig. 3) und die Rinnen 84 (Fig. 4) müssen nicht unbedingt Dreieckform haben, sie müssen also nicht einen spitzen Boden 83 haben, Und die Zinken 86 nach Fig. 4 und entsprechend nach Fig. 3 müssen ebenfalls nicht in spitzen Kanten 81 auslaufen. Wie Fig. 6 zeigt, können die Böden der Rinnen 84a als Rundflächen 83a ausgebildet sein und die Zinken 86a in Rundflächen 81a auslaufen. Dies gilt entsprechend auch für Unterteil 27 und Klemmdeckal 29 nach Fig. 1 und 2.

Bei Verwendung von Platten 82a mit Rinnen 84a nach Fig. 6 können die Nadelschäfte 10a2 entsprechend abgerundete Kanten 90 haben (Figur 8).

Die beschriebenen Konstruktionen lassen sich sinngemäß andersartigen Häkelvorrichtungen anpassen.

### BEZUGSZEICHEN

- 2: Lochnadel
- 3: Lochnadelschiene
- 4: Kettfaden
- 6: Fadenkamm
- 8: elastische Fäden
- 10: Häkelnadel
- 10a, 10a1, 10a2,: Schaft
- 10b: Kopf
- 12: Klemmvorrichtung
- 14, 15: Schußfadenführer
- 17, 18: Schußfaden
- 20: Abschlagkamm
- 21: Haupttraverse, maschinenfest
- 22: elastische Bänder
- 23: Halteschiene
- 23a: Nut
- 24: Rückhalteschiene
- 25: Nadelbarre
- 26: Pfeil
- 27: Unterteil der Klemmvorrichtung
- 29: Klemmdeckel
- 73, 74: Nadelbett
- 76, 77: Abschrägung
- 78: Wandfläche
- 80: Abschlagkamm
- 81: spitze Kante
- 81a: Rundfläche
- 82, 82a: Platte
- 83: spitzer Rinnenboden
- 83a: Rundfläche
- 84, 84a: Rinne
- 85: Wandfläche
- 86, 86a: Zinke
- 89, 90: Kante
- E: Einheit

## Patentansprüche

1. Vorrichtung zum Einspannen und Führen von Häkelnadeln, insbesondere Zungen-, Spitzen- oder Patentnadeln für eine Häkelmaschine, insbesondere Häkelgalonmaschine (crotchet galloon machine),
a) wobei im Unterteil (27) und im Klemmdeckel (29) einer Klemmvorrichtung (12) für die Schäfte (10a) der Häkelnadeln (10) einander gegenüberliegend gerade Nadelbetten (73, 74) dicht nebeneinander angeordnet sind,
b) und wobei die Teilung der Nadelbetten und Führungselemente mindestens 12, insbesondere 14 und mehr je Zentimeter Maschinenbreite beträgt,
dadurch **gekennzeichnet**,
c) daß die beiden einander gegenüberliegenden Nadelbetten (73, 74) für die Häkelnadeln zueinander V-artig schräg angeordnete Wandflächen (78) haben,
d) daß ein maschinenfester Abschlagkamm (20, 80) zur Führung der Nadeln nach oben ragende Zinken (86) aufweist,
e) daß die Sinken (86) und die sich zwischen ihnen befindenden Rinnen (84) zueinander V-artig schräg geneigte Wandflächen (85) haben,
f) daß eine maschinenfeste Halteschiene (23) und der Unteteil (27) der Klemmvorrichtung (12) gegeneinandergekehrte Ausnehmungen, insbesondere Abschrägungen (77, 76), haben, die ein Annähern der Klemmvorrichtung bis dicht an die Zinken (86) ermöglichen.

2. Vorrichtung nach Anspruch 1, dadurch **gekennzeichnet**, daß der Abschlagkamm (23,80) eine nach oben offene Nut (23a) zur Aufnahme von mit Zinken (86) versehenen Platten (82) aufweist.

3. Vorrichtung nach Anspruch 1 oder 2, dadurch **gekennzeichnet**, daß die Wandflächen (85) der Zinken (86) an zumindest einem ihrer Ränder miteinander spitze Kanten (81) und/oder Rinnenböden (83) bilden.

4. Vorrichtung nach einem der Ansprüche 1 bis 3, dadurch **gekennzeichnet**, daß die mit Zinken versehenen Teile aus einem gegenüber dem Stahl der Häkelnadeln reibungsarmen Material, insbesondere Messing, Kupfer, Bronze oder Kunststoff bestehen.

5. Vorrichtung nach Anspruch 1 oder 2, dadurch **gekennzeichnet**, daß die Wandflächen an zumindest einem ihrer Ränder mittels Rundflächen (81a, 83a) ineinander übergehen.

6. Vorrichtung nach einem der Ansprüche 1 bis 3, dadurch **gekennzeichnet**, daß die Schäfte (10a1) der Häkelnadeln oben und unten je eine spitze Kante (89) haben.

7. Vorrichtung nach einem der Ansprüche 1 oder 5, dadurch **gekennzeichnet**, daß die Schäfte (10a2) der Häkelnadeln oben und unten je eine abgerundete Kante (90) haben.

## Claims

1. Device for clamping and guiding hook needles, in particular latch, spring or patent needles for a crochet machine, in particular a crochet galloon machine,
a) where straight needle beds (73, 74) are arranged opposite each other and close together in the lower part (27) and in the clamping cover (29) of a clamping device (12) for the shanks (10a) of the hook needles (10),
b) and where the pitch of the needle beds and guide elements is at least 12 and in particular 14 and more per centimetre of machine width,
**characterized** in that
c) the two mutually opposed needle beds (73, 74) for the hook needles have wall surfaces (78) arranged at an angle to each other in the form of a V,
d) a knockover comb (20, 80) fixed to the machine has upwardly projecting teeth (86) for guiding the needles,
e) the teeth (86) and the troughs (84) located between them have wall surfaces (85) arranged at an angle to each other in the form of a V,
f) a holding bar (23) fixed to the machine and the lower part (27) of the clamping device (12) have recesses in particular chamfers (77, 76) facing each other which allow the clamping device to approach closely to the teeth (86).

2. Device according to Claim 1, **characterized** in that the knockover comb (23, 80) has an open-top groove (23a) to hold plates (82) fitted with teeth (86).

3. Device according to Claim 1 or 2, **characterized** in that the wall surfaces (85) of the teeth (86) form pointed edges (81) and/or trough bases (83) with each other on at least one of their edges.

4. Device according to any of Claims 1 to 3, **characterized** in that the parts fitted with teeth consist of a material which has low friction against the steel of the hook needles, in particular, brass, copper, bronze or plastic.

5. Device according to Claim 1 or 2, **characterized** in that the wall surfaces merge into each other by means of round surfaces (81a, 83a) on at least one of their edges.

6. Device according to any of Claims 1 to 3, **characterized** in that the shanks (10a1) of the hook needles have a pointed edge (89) at the top and bottom.

7. Device according to any of Claims 1 or 5, **characterized** in that the shanks (10a2) of the hook needles have a rounded edge (90) at the top and bottom.

## Revendications

1. Dispositif de serrage et de guidage d'aiguilles à crocheter, en particulier d'aiguilles à clapet, d'aiguilles à bec ou d'aiguilles dites "Patentnadeln" pour une machine à crocheter en particulier une machine à crocheter des galons (crotchet galloon machine),
a) dans lequel des fontures (73, 74) droites, se faisant face les unes les autres sont juxtaposées serrées dans la partie inférieure (27) et dans le couvercle de serrage (29) d'un dispositif de serrage (12) pour les tiges (10a) des aiguilles à crocheter (10),
b)et dans lequel la division des fontures et des éléments de guidage est égale au moins à 12, en particulier à 14 et plus par centimètre de largeur de machine,
caractérisé en ce que
c) les deux fontures (73, 74) se faisant face l'une l'autre pour les aiguilles à crocheter possèdent des surfaces de paroi (78) disposées obliquement en V i'une par rapport à l'autre,
d)un peigne d'abattage (20, 80) solidaire de la machine comporte des dents (86) dirigées vers le haut, pour le guidage des aiguilles,
e)les dents (86) et les gorges (84) se trouvant entre elles possèdent des surfaces de paroi (85) inclinées obliquement en V l'une vers l'autre,
f)une barre de fixation (23) solidaire de la machine et la partie inférieure (27) du dispositif de serrage (12) possèdent des évidements opposés, en particulier des chanfreins (77, 76), qui permettent un rapprochement du dispositif de serrage tout contre les dents (86).

2. Dispositif selon la revendication 1, caractérisé en ce que le peigne d'abattage (23, 80) comporte une rainure (23a) ouverte vers le haut destinée à loger des plaques (82) pourvues de dents (86).

3. Dispositif selon la revendication 1 ou 2, caractérisé en ce que les surfaces de paroi (85) des dents (86) forment, sur au moins l'un de leurs bords, des bords (81) pointus et/ou des fonds de gorges (83).

4. Dispositif sel on l'une des revendications 1 à 3, caractérisé en ce que les éléments pourvus de dents sont réalisés dans un matériau peu sujet à friction à l'égard de l'acier des aiguilles à crocheter en particulier en laiton cuivre bronze ou matière plastique.

5. Dispositif selon la revendication 1 ou 2, caractérisé en ce que les surfaces de paroi se prolongent l'une l'autre sur au moins l'un de leurs bords par des surfaces arrondies (81a, 83a).

6. Dispositif selon l'une des revendications 1 à 3, caractérisé en ce que les tiges (10a1) des aiguilles à crocheter possèdent un bord pointu (89) à la partie supérieure et à la partie inférieure.

7. Dispositif sel on l'une des revendications 1 ou 5, caractérisé en ce que les tiges (10a2) des aiguilles à crocheter possèdent un bord (90) arrondi à la partie supérieure et à la partie inférieure.
